# EUROPÄISCHE PATENTSCHRIFT

(11) **EP 1 404 152 B1**
(45) Veröffentlichungstag und Bekanntmachung des Hinweises auf die Patenterteilung: **06.08.2008**
(21) Anmeldenummer: 03021043.9
(22) Anmeldetag: 17.09.2003
(51) Int. Cl.: H04R 25/00

(54) **Vorrichtung und Verfahren zum Anpasssen eines Hörgeräts**
Device and method for fitting a hearing-aid
Dispositif et procédé d'adaptation d'une prothèse auditive

(30) Priorität: 30.09.2002 DE 10245567
(43) Veröffentlichungstag der Anmeldung: 31.03.2004
(73) Patentinhaber: Siemens Audiologische Technik GmbH, 91058 Erlangen (DE)
(72) Erfinder: Mergell, Patrick, Dr., 91058 Erlangen (DE)
(74) Vertreter: Maier, Daniel Oliver

(56) Entgegenhaltungen:
- EP-A1- 0 788 290
- EP-A2- 0 820 212
- US-A- 4 731 850
- US-A- 5 852 668
- LINDSAY I. SMITH: "A tutorial on Principal Component Analysis" 26. Februar 2002 (2002-02-26),

## Beschreibung

Die vorliegende Erfindung betrifft ein Verfahren zum Anpassen eines Hörgeräts durch Bereitstellen von Bewertungsdaten für verschiedene, vorgegebene Hörsituationen und Anpassen des Hörgeräts an einen Hörgeräteträger mittels individueller Gewichtung. Darüber hinaus betrifft die vorliegende Erfindung eine entsprechende Vorrichtung zum Anpassen eines Hörgeräts sowie ein individuell anpassbares Hörgerät.

Aus der Druckschrift DE 690 12 582 T1 ist ein Hörgerät bekannt, das der Benutzer menügesteuert individuell einstellen kann. Durch leichte Berührung eines Steuertastkissens erlangt der Benutzer Zugriff auf einen neuen Parametersatz für eine spezifische Antwortfunktion, die dann in einen digitalen Signalprozessor eingegeben wird. Mittels weniger Berührungen kann der Benutzer die zu seiner akustischen Umgebung passende Antwortfunktion und die erforderliche Verstärkung finden. Des Weiteren ist aus dem Dokument US 4 731 850 ein programmierbares digitales Hörhilfesystem bekannt. Durch die Programmierung kann eine Anpassung der elektroakustischen Eigenschaften des Hörgeräts an den Patienten und die Umgebung erfolgen. Ausgewählte Parameterwerte werden in einen programmierbaren Speicher (EEPROM)geladen, der entsprechende Koeffizienten an einen programmierbaren Filter und einen Amplitudenbegrenzer der Hörhilfe liefert, um so eine automatische Anpassung für Umgebungsrauschen, Sprachpegel und dergleichen zu erreichen.

Aus der Druckschrift EP 0 788 290 A1 ist ein programmierbares Hörgerät bekannt, das automatisch anpassbar ist. Zur Bestimmung der Hörsituation ist eine Komponente zur Normierung der Amplitudenwerte, eine Komponente zur Bildung von frequenzbezogenen Kenngrößen und eine Komponente zur Bildung von Ähnlichkeitsmaßzahlen vorgesehen. Für die Auswertung werden Summen, Differenzen und Mittelwerte von Amplitudenwerten gewichtet.

Grundsätzlich besteht für den Hörgeräteträger die Gefahr, dass das Hörgerät eine detektierte Hörsituation verwechselt. Falls eine derartige Verwechslung eintritt, stellt sich das Hörgerät mit seinen Hörgeräteparametern auf eine Hörsituation ein, die aktuell nicht vorhanden ist. Damit werden die Audiosignale an den Hörgeräteträger ungeeignet weitergegeben. Wird beispielsweise die Hörsituation "Sprache in Ruhe" mit der Hörsituation "Musik" verwechselt, so werden unter Umständen unnötige beziehungsweise störende Frequenzanteile übertragen oder bestimmte Frequenzanteile unpassend verstärkt.

Bei derzeitigen Hörgeräten besteht vielfach ein unklarer Zusammenhang zwischen einer speziell detektierten Hörsituation und den Hörgeräteparametern. Vielfach ist der Zusammenhang zwischen detektierten Hörsituationen und entsprechenden Hörgeräteeinstellungen beim gegenwärtigen Stand der Technik auch sehr einfach realisiert. In Störgeräuschsituationen wird beispielsweise das Richtmikrofon und die Störgeräuschreduktion aktiviert. Ein Klassifikator erkennt und klassifiziert eine aktuelle Hörsituation und schaltet zwischen einer Auswahl an Hörgeräteprogrammen mit einer Vielzahl von Parametern hin und her. Dabei besteht jedoch das Problem, dass eine aktuelle Hörsituation nicht ohne weiteres einer standardisierten, typischen Hörsituation entspricht. Dementsprechend besteht eine gewisse Unsicherheit, in welches Hörgeräteprogramm das Hörgerät schalten soll beziehungsweise welche Hörgeräteparameter für die optimale Nutzung des Hörgeräts einzustellen wären. Typische Problemfälle sind Mischsituationen, wenn beispielsweise Sprache vor dem Hintergrund von Musik und anderen Nebengeräuschen übermittelt werden soll.

Die Aufgabe der vorliegenden Erfindung besteht demzufolge darin, die Anpassung eines Hörgeräts an eine aktuelle Hörsituation zu verbessern.

Erfindungsgemäß wird diese Aufgabe gelöst durch ein Verfahren nach Anspruch 1.

Ferner wird die oben genannte Aufgabe erfindungsgemäß gelöst durch eine Vorrichtung nach Anspruch 4.

In vorteilhafter Weise können damit die Hörgeräteparameter kontinuierlich an verschiedene Hörsituationen angepasst werden. Die sprunghafte Änderung eines kompletten Hörgeräteparametersatzes kann hierdurch vermieden werden, so dass eine aktuelle Hörsituation nicht diskret einer vorbestimmten Klasse zugeordnet werden muss.

Günstigerweise werden die Bewertungsdaten durch eine Schallsignalanalyse offline vorab ermittelt. Damit kann eine Datenbank mit mehreren Bewertungsdaten für eine Vielzahl von Hörsituationen als Stützpunkte für eine kontinuierliche Funktion aufgebaut werden. Die Bewertungsdaten umfassen dabei Gewichtsvektoren bezüglich spezifischer Audiosignale, die für die vorgegebenen Hörsituationen charakteristisch sind. Derartige Gewichtsvektoren lassen sich vorteilhafterweise durch eine "Principle-Component-Analyse" der spezifischen Audiosignale ermitteln.

In einer sogenannten Fitting-Analyse kann die Wichtungsfunktion für die individuelle Gewichtung aus für den Hörgeräteträger charakteristischen Hörsituationen bestimmt werden. Damit kann speziell auf die Lebensgewohnheiten des Hörgeräteträgers eingegangen und diejenigen Hörsituationen, die bei ihm am häufigsten auftreten, als Grundlage für die Einstellung des Hörgeräts verwendet werden.

Die Wichtungsfunktion wird günstigerweise aus mindestens einem Anpassparameter und mindestens einem Wert der Bewertungsdaten ermittelt. Zur Verfeinerung der Individualisierung eines Hörgeräts können auch mehrere Werte der Bewertungsdaten zum Gewinnen der Wichtungsfunktion herangezogen werden.

Die vorliegende Erfindung wird nun anhand der beigefügten Zeichnungen näher erläutert, in denen zeigen:
- Figur 1: ein Ablaufdiagramm für eine Offline-Schallsignalanalyse;
- Figur 2: ein Ablaufdiagramm für eine Offline-Anpassanalyse; und
- Figur 3: ein Ablaufdiagramm für eine Echtzeit-Klassifikation.

Die nachfolgend beschriebenen Ausführungsbeispiele stellen bevorzugte Ausführungsformen der vorliegenden Erfindung dar. Erfindungsgemäß beinhaltet das Verfahren zum Anpassen eines Hörgeräts an einen Hörgeräteträger beziehungsweise dessen Hörverlust zwei Offline-Verfahren und ein Echtzeitverfahren. Zunächst wird in einer Offline-Schallsignalanalyse eine Vielzahl von typischen Audiosignalen nach charakteristischen Bewertungsdaten analysiert. Anschließend wird in einer Offline-Anpassanalyse eine für einen Hörgeräteträger individuelle Anpassfunktion mit den charakteristischen Bewertungsdaten als Parameter gewonnen. Schließlich wird in einem Echtzeitverfahren mit Hilfe der gewonnenen Anpassfunktion das Hörgerät für eine aktuelle Hörsituation individuell eingestellt.

Im Einzelnen dient die Offline-Schallsignalanalyse zur Bestimmung generischer Hörsituationen, aus denen sich Hörsituationen wie "Sprache in Ruhe" oder "Musik" zusammensetzen beziehungsweise zusammenmischen lassen. Der Vorteil der Betrachtung von generischen Hörsituationen ist, dass sie sich eindeutig trennen lassen. Mathematisch werden diese generischen Hörsituationen durch Merkmalsvektoren beschrieben, die orthogonal zueinander sind und sich aus einer Principle-Component-Analyse (PCA) der Merkmalsvektoren von gängigen Hörsituationen ergeben. Gängige Hörsituationen jedoch, wie etwa Musik, Sprache etc., sind nicht orthogonal zueinander und lassen sich folglich nicht eindeutig voneinander trennen. Die Beschreibung gängiger Hörsituationen durch generische Hörsituationen in Form von orthogonalen Merkmalsvektoren reduziert den weiteren Datenverarbeitungsaufwand enorm. Die Ergebnisse einer PCA sind wesentlicher Input für weitere Schritte.

In dem Verlaufsdiagramm von FIG 1 sind die wesentlichen Schritte einer Offline-Schallsignalanalyse prinzipiell dargestellt. In einem Schritt 10 werden zunächst N-Klassen von Hörsituationen bestimmt. Derartige Klassen wären beispielsweise: H₁ = Sprache in Ruhe, H₂ = laute Sprache in Ruhe, H₃ = Sprache bei Rauschen, H₄ = Musik etc.

In Schritt 11 werden M-Signalmerkmale, die durch die digitale Signalverarbeitung des Hörgeräts verändert werden können, definiert. Derartige Signalmerkmale wären beispielsweise: F_{1...i} = spektrale Einhüllende (LPC-Koeffizienten), F_{i...j} = Modulationsleistungsdichtespektrum etc.

In einem anschließenden Schritt 12 werden Q-typische Audiosignale für jede Hörsituation {xᵢ}_{Hj} gesammelt. Diese entsprechen dann einer Schallbeispieldatenbank für die unterschiedlichen Hörsituationen.

Gemäß Schritt 13 werden daraufhin die Merkmale der in Schritt 12 gesammelten Audiosignale bestimmt. Diese ergeben sich zu Fᵢⱼₖ = Fᵢ ({Xⱼ} _{Hk}), i=1..M, j=1..Q, k=1..N.

Für jede Hörsituation wird in Schritt 14 die Merkmalskorrelation einzeln (a) und insgesamt (b) ermittelt. Hieraus resultieren die Korrelationsmatrizen Cₐ und C_{b}.

Schließlich werden in Schritt 15 die Eigenvektoren, die den generischen Hörsituationen entsprechen, beziehungsweise die Eigenmerkmale der Korrelationsmatrizen Cₐ und C_{b} durch Diagonalisieren bestimmt. Ferner werden die normalisierten Eigenwerte (statistische Gewichte) für den nachfolgenden Anpassprozess bestimmt.

In diesem Zusammenhang werden beispielsweise der Sprachmerkmalsvektor Vₘₐₓ und generische Merkmalsvektoren V_{gi} ermittelt. Der Sprachmerkmalsvektor Vₘₐₓ entspricht dem Cₐ-Eigenvektor für "Sprache in Ruhe" mit dem höchsten Eigenwert. Die generischen Merkmalsvektoren V_{gi} repräsentieren hingegen die n C_{b}-Eigenvektoren mit den höchsten Eigenwerten, mit denen beispielsweise 95 % aller Audiosignale wieder hergestellt werden können.

Der Merkmalsvektor eines beliebigen Audiosignals kann als eine Superposition generischer Merkmalsvektoren betrachtet werden: F = a₁*V_{g1} + a₂*V_{g1} + ... Dabei bedeuten a₁, ... , aₙ die Gewichtungsvektoren eines spezifischen Audiosignals.

Die Wahrscheinlichkeit, dass ein beliebiges Audiosignal der typischen Hörsituation "Sprache in Ruhe" entspricht ist:$p = F * {V}_{max}$

Mit der Offline-Schallsignalanalyse werden damit durch Korrelation der Einzelmerkmale, wie zum Beispiel Modulationstiefe, Modulationsfrequenz, Energie in einem Frequenzband etc., die Hauptmerkmale beziehungsweise Haupteigenvektoren typischer Hörsituationen ermittelt. Die Gewichte der Hauptmerkmale stellen, wie bereits erwähnt, etwa 95 % der Summe aller Gewichte dar, womit die übrigen Merkmale vernachlässigbar sind.

Jede typische Hörsituation kann somit durch wenige Hauptmerkmale verhältnismäßig eindeutig charakterisiert werden.

Die Offline-Anpass-Analyse dient einerseits zur Bestimmung einer individuellen Basisanpassung, z. B. die Hörgeräteanpassung, die ein bestimmter schwerhöriger Mensch als optimal für Sprache in Ruhe beurteilt. Andererseits dient die Offline-Anpass-Analyse zur Bestimmung der erforderlichen Parameteränderungen in Abhängigkeit des Mischungsverhältnisses der generischen Hörsituationen. Es ergibt sich ein funktioneller Zusammenhang zwischen den Mischungsparametern einer gegebenen Hörsituation und der für diese Situation individuellen und optimalen Hörgeräteparameter. Der Vorteil dabei ist, dass die zu einer Hörsituation passenden Hörgeräteparameter für den Hörgeräteträger individuell bestimmt werden und bei fließenden Übergängen von Hörsituationen fließend geändert werden können, da der funktionelle Zusammenhang ermittelt wurde. Dieses Verfahren sollte in der Hörgeräte-Anpass-Software implementiert sein, denn die Funktion, die die Mischungsparameter auf die Hörgeräteparameter abbildet, muss mit der Anpass-Software bestimmt und in das Hörgerät programmiert werden.

Die individuelle Hörschwäche eines Patienten wird bei der Offline-Fitting- oder -Anpass-Analyse im Einzelnen folgendermaßen berücksichtigt. Der Patient wird zunächst in Schritt 20 nach charakteristischen Hörsituationen in seinem sozialen Umfeld befragt. Hierbei nennt er diejenigen Hörsituationen, die für ihn die meiste Bedeutung haben beziehungsweise am häufigsten vorkommen wie beispielsweise "Sprache in Ruhe", "Telefonieren" usw.

Hierzu werden mehrere geeignete Audiobeispiele aus der gemäß den Schritten 10 bis 12 erstellten Audiodatenbanken ausgewählt. Der Datensatz x₀ entspricht z. B. dem Audiobeispiel "Sprache in Ruhe". Es stehen n verschiedene Audiobeispiele x₀ ... xₙ zur Verfügung.

In Schritt 22 werden die Gewichtsvektoren a_{0...} aₙ der gewählten Schallbeispiele ermittelt. Sie werden der bei der Offline-Schallsignalanalyse erstellten Datenbank entnommen.

Die beste individuelle Anpassung mit entsprechenden Anpassparametervektoren wird gemäß Schritt 23 ermittelt. Hierzu wird beispielsweise der Ansatz des interaktiven, adaptiven Fittings für die Schallbeispiele gewählt. Die entsprechenden Anpass- oder Fitting-Parametervektoren sind b₀... bₙ. Dieser Schritt gewährleistet eine subjektive Bewertung typischer, objektiver Hörsituationen.

In Schritt 24 wird schließlich eine Funktion ermittelt, mit der individuelle Anpassungen aufgrund von Änderungen der Gewichtsvektoren kontinuierlich durchgeführt werden können. Beispielsweise ist es mit Hilfe der Werte a₀ und b₀ als Referenz möglich, individuelle Anpassänderungen als Funktion der Gewichtungsänderungen vorherzusagen. Die Komplexität dieser Vorhersage beziehungsweise deren Genauigkeit hängt von der Dimension der Vektoren a und b, d. h. der Anzahl der analysierten Merkmale und der Anzahl der Anpassparameter, ab. Als Resultat ergibt sich eine Funktion b = b₀ + ϕ (|a₀-a|) beziehungsweise b = b₀ + c₁ |a₀-a| + c₂ |a₀-a|²+ ... Die Taylor-Koeffizienten c₁, c₂... können durch Regression bestimmt werden. Die ermittelte Funktion, gestützt auf einen oder mehrere Koeffizienten, quantisiert somit die Beziehung zwischen objektiver Hörsituation und subjektiver Wahrnehmung.

Die Echtzeitklassifikation beziehungsweise Echtzeiteinstellung des Hörgeräts ermöglicht, dass bei Detektion eines bestimmten Mischungsverhältnisses von generischen Hörsituationen der entsprechende Hörgeräteparametersatz aktiv ist und die Übergänge fließend sind.

Die in den Schritten 20 bis 24 in FIG 2 ermittelte individuelle Funktion wird während des Betriebs des Hörgeräts zur Echtzeit-Klassifikation gemäß dem Verfahrensablauf von FIG 3 verwendet. Bei dieser Echtzeit-Einstellung des Hörgeräts wird gemäß Schritt 30 ein Haupteinstellparameter zur Grundeinstellung des Hörgeräts eingesetzt. Der Haupteinstellparameter b₀ klassifiziert diejenige Hörsituation, die für den Patienten individuell am wichtigsten ist.

In Schritt 31 wird der Merkmalsvektor des Eingangssignals als Funktion der Zeit F = F(x) ermittelt. Grundlage dieser Ermittlung ist das Eingangssignal in einem zeitfenster, womit sich der Merkmalsvektor eben für dieses Fenster ergibt.

Der Gewichtungsvektor wird in Schritt 32 gemäß der oben beschriebenen Funktion F = a₁*V_{g1} + a₂*V_{g1} + ..., als Funktion der Zeit ermittelt.

Mit Hilfe der in Schritt 24 ermittelten individuellen Anpassfunktion b = b₀ + ϕ (|a₀+a|) wird in Schritt 33 die beste individuelle Einstellung beziehungsweise Anpassung des Hörgeräts an die aktuelle Hörsituation vorgenommen. Dabei ist es möglich, Mischsituationen kontinuierlich zu berücksichtigen und das Hörgerät auf individuelle Bedürfnisse des Patienten beziehungsweise Hörgeräteträgers einzustellen.

Hierfür wird schließlich in Schritt 34 der Einstell- beziehungsweise Anpassvektor geglättet.

Der Vorteil dieser Echtzeitklassifikation ist der verhältnismäßig geringe Rechenaufwand von M-Multiplikationen, wobei M der Anzahl der Merkmale entspricht. Darüber hinaus ist verhältnismäßig geringer Speicherplatz erforderlich, nämlich M Bytes. Allerdings sind ca. N zusätzliche Steuersignale erforderlich, wobei N der Anzahl der angesteuerten Hörgeräteparameter entspricht.

Erfindungsgemäß ist somit eine Individualisierung bezüglich der Einstellung eines Hörgeräts sowie eine verbesserte Anpassung an Mischungen von typischen Hörsituationen möglich.

Durch die erfindungsgemäße Vorrichtung beziehungsweise das erfindungsgemäße Verfahren werden Verwechslungen zwischen detektierten Hörsituationen stark reduziert. Es findet eine eindeutige Abbildung von Hörsituationen zu Hörgeräteparametern sowie eine individuelle Klassifikation statt.

## Patentansprüche

1. Verfahren zum Anpassen eines Hörgeräts durch
Bereitstellen von Bewertungsdaten (Schritte 10 bis 15) für verschiedene vorgegebene Hörsituationen und
Anpassen des Hörgeräts (Schritte 20 bis 34) an einen Hörgeräteträger mittels individueller Gewichtung durch eine Wichtungsfunktion, die durch Stützpunkte verläuft, welche jeweils eine individuelle Gewichtung der Bewertungsdaten einer der vorgegebenen Hörsituationen darstellen,
**dadurch gekennzeichnet, dass**
die individuelle Gewichtung (Schritt 24) durch eine kontinuierliche Wichtungsfunktion erfolgt,
die Bewertungsdaten Gewichtsvektoren bezüglich spezifischer Audiosignale, die für die vorgegebenen Hörsituationen charakteristisch sind, umfassen und
die Gewichtsvektoren durch Principle-Component-Analyse der spezifischen Audiosignale ermittelt werden.

2. Verfahren nach Anspruch 1. wobei die Wichtungsfunktion für die individuelle Gewichtung aus für den Hörgeräteträger charakteristischen Hörsituationen (Schritt 20) bestimmt wird.

3. Verfahren nach einem der Ansprüche 1 oder 2, wobei die Wichtungsfunktion aus mindestens einem Anpassparameter und mindestens einem Wert der Bewertungsdaten ermittelt wird.

4. Vorrichtung zum Anpassen eines Hörgeräts mit
einer Speichereinrichtung zum Bereitstellen von Bewertungsdaten für verschiedene vorgegebene Hörsituationen und
einer Anpasseinrichtung zum Anpassen des Hörgeräts an einen Hörgeräteträger mittels individueller Gewichtung durch eine Wichtungsfunktion, die durch Stützpunkte verläuft, welche jeweils eine individuelle Gewichtung der Bewertungsdaten einer der vorgegebenen Hörsituationen von der Speichereinrichtung darstellen,
**dadurch gekennzeichnet, dass**
mit der Anpasseinrichtung die individuelle Gewichtung durch eine kontinuierliche Wichtungsfunktion ausführbar ist,
an die Speichereinrichtung eine Schallsignalanalyseeinrichtung angeschlossen ist, mit der die Bewertungsdaten für die vorgegebenen Situationen ermittelbar sind und von der die Bewertungsdaten in die Speichereinrichtung übertragbar sind,
die Bewertungsdaten Gewichtsvektoren bezüglich spezifischer Audiosignale, die für die vorgegebenen Hörsituationen charakteristisch sind, umfassen und
an die Schallsignalanalyseeinrichtung eine Analyseeinrichtung angeschlossen ist, mit der die Gewichtungsvektoren durch Principle-Component-Analyse der spezifischen Audiosignale ermittelbar sind.

5. Vorrichtung nach Anspruch 4, die eine Offline-Einstelleinrichtung zur Ermittlung der Wichtungsfunktion für die individuelle Gewichtung aus für den Hörgeräteträger charakteristischen Hörsituationen aufweist.

6. Vorrichtung nach Anspruch 5, wobei durch die Offline-Einstelleinrichtung die Wichtungsfunktion aus mindestens einem Anpassparameter und mehreren der Bewertungsdaten ermittelbar ist.

## Claims

1. Method for adjusting a hearing device by
providing evaluation data (steps 10 to 15) for various predetermined auditory situations and
adjusting the hearing device (steps 20 to 34) to a hearing device wearer by means of individual weighting via a weighting function that runs through supporting points that respectively represent an individual weighting of the evaluation data of one of the predetermined auditory situations,
**characterised in that**
the individual weighting (step 24) is performed by a continuous weighting function
the evaluation data includes weighting vectors with regard to specific audio signals which are characteristic of the predetermined auditory situations and
the weighting vectors are determined by means of principle component analysis of the specific audio signals.

2. Method according to claim 1, with the weighting function for the individual weighting being determined from auditory situations (step 20) which are characteristic of the hearing device wearer.

3. Method according to one of claims 1 or 2, with the weighting function being determined from at least one adjustment parameter and at least one value of the evaluation data.

4. Apparatus for adjusting a hearing device having
a storage device configured to provide evaluation data for various predetermined auditory situations and
an adjustment device for adjusting the hearing device to a hearing device wearer by means of individual weighting via a weighting function that runs through supporting points that respectively represent an individual weighting of the evaluation data of one of the predetermined auditory situations of the storage device,
**characterized in that**
the adjustment device can perform the individual weighting by means of a continuous weighting function,
a sound signal analysis device is connected to the storage device, with which sound signal analysis device the evaluation data for the predetermined situations can be determined and from which the evaluations data can be transmitted into the storage device,
the evaluation data has weight vectors with regard to specific audio signals, which are characteristic of the predetermined auditory situations, and
an analysis device is connected to the sound signal analysis device, with which analysis device the weighting vectors can be determined by means of principle component analysis of the specific audio signals,

5. Device according to claim 4, which has an offline adjustment device configured to determine the weighting function for the individual weighting from auditory situations which are characteristic of the hearing device wearer.

6. Device according to claim 5, with it being possible to determine the weighting function from at least one adjusting parameter and several evaluation data by means of the offline adjustment device.

## Revendications

1. Procédé d'adaptation d'une prothèse auditive
en préparant des données d'évaluation ( stades 10 à 15 ) de diverses situations d'audition prescrites et
en adaptant la prothèse auditive ( stades 20 à 34 ) à un porteur de prothèse auditive au moyen d'une pondération individuelle par une fonction de pondération, qui passe par des points qui représentent respectivement une pondération individuelle des données d'évaluation de l'une des situations d'audition prescrites,
**caractérisé en ce que**
la pondération individuelle ( stade 24 ) s'effectue par une fonction de pondération continue,
les données d'évaluation comprennent des vecteurs de pondération concernant des signaux audio spécifiques qui sont caractéristiques des situations d'audition prescrites et
les vecteurs de pondération sont déterminés par analyse Principle-Component des signaux audio spécifiques.

2. Procédé suivant la revendication 1, dans lequel on détermine la fonction de pondération pour la pondération individuelle à partir de situations d'audition caractéristiques pour le porteur de la prothèse auditive ( stade 20 ).

3. Procédé suivant l'une des revendications 1 ou 2, dans lequel on détermine la fonction de pondération à partir d'au moins un paramètre d'adaptation et d'au moins une valeur des données d'évaluation.

4. Dispositif d'adaptation d'une prothèse auditive comprenant
un dispositif de mémoire pour disposer de données d'évaluation de diverses situations d'audition prescrites et
un dispositif d'adaptation pour adapter la prothèse auditive à un porteur de prothèse auditive au moyen d'une pondération individuelle par une fonction de pondération qui passe par des points qui représentent, respectivement, une pondération individuelle des données d'évaluation de l'une des situations d'audition prescrites par le dispositif de mémoire,
**caractérisé en ce que**
la pondération individuelle peut être réalisée par le dispositif d'adaptation par une fonction de pondération continue,
au dispositif de mémoire est raccordé un dispositif d'analyse de signal acoustique par lequel les données d'évaluation des situations prescrites peuvent déterminées et à partir duquel les données d'évaluation peuvent être transmises au dispositif de mémoire,
les données d'évaluation comprennent des vecteurs de pondération concernant des signaux audio spécifiques qui sont caractéristiques des situations d'audition prescrites et
au dispositif d'analyse du signal acoustique est raccordé un dispositif d'analyse, par lequel les vecteurs de pondération peuvent être déterminés par analyse Principle-Component des signaux audio spécifiques.

5. Dispositif suivant la revendication 4, qui a un dispositif de réglage hors ligne pour déterminer la fonction de pondération pour la pondération individuelle à partir des situations d'audition caractéristiques pour le porteur des prothèses auditives.

6. Dispositif suivant la revendication 5, dans lequel la fonction de pondération peut être déterminée par le dispositif de réglage hors ligne à partir d'au moins un paramètre d'adaptation et de plusieurs des données d'évaluation.
